# EUROPÄISCHE PATENTSCHRIFT

(11) **EP 0 231 846 B1**
(45) Veröffentlichungstag und Bekanntmachung des Hinweises auf die Patenterteilung: **01.04.1992**
(21) Anmeldenummer: 87101017.9
(22) Anmeldetag: 24.01.1987
(51) Int. Cl.: A63B 3/00

(54) **Turnbarren mit Verspanneinrichtung**
Parallel bars for gymnastic exercising with a bracing device
Barres parallèles de gymnastique avec hauban

(30) Priorität: 05.02.1986 DE 3603495
(43) Veröffentlichungstag der Anmeldung: 12.08.1987
(73) Patentinhaber: Dähne, Rolf, D-6700 Ludwigshafen/Rh. (DE)
(72) Erfinder: Dähne, Rolf, D-6700 Ludwigshafen/Rh. (DE)
(74) Vertreter: Reimold, Otto, Dipl.-Phys.Dr.

(56) Entgegenhaltungen:
- WO-A-79/00041
- DE-A- 1 478 057
- DE-A- 2 049 605
- DE-A- 2 238 836

## Beschreibung

Die Erfindung betrifft einen Barren mit Verspanneinrichtung, bei dem zwischen den beiden Barrenstützen jedes der beiden Barrenstützenpaare eine Verstelleinrichtung vorgesehen ist und bei dem seitlich neben jedem Barrenstützenpaar zwei Seileinrichtungen vorgesehen sind, deren eines Ende jeweils an der Barrenstütze befestigt ist und für deren anderes Ende Angriff am Boden vorgesehen ist, wobei zwischen dem einen Ende einer der Seileinrichtungen und dem Boden eine Ausgleichseinrichtung vorgesehen ist.

Bei einem bekannten (DE-OS 22 38 836) Turnbarren dieser Art sind vier Ausgleichseinrichtungen vorgesehen und ist die Ausgleichseinrichtung ein Spannschloß, an dem gedreht wird, um die Seileinrichtungen zu spannen oder zu lockern. Für eine Verstellung des Abstandes der Barrenholme voneinander ist es nötig, die zwei Verstelleinrichtungen und die vier Spannschlösser der Seileinrichtungen zu betätigen, was zeitaufwendig und mühsam ist. Im Hinblick auf eine einwandfreie Funktion des Turnbarrens ist eine hohe Spannkraft erwünscht, so daß das Betätigen des Spannschlosses erheblichen Kraftaufwand erfordert.

Eine Aufgabe der Erfindung ist es daher, einen Turnbarren der eingangs genannten Art zu schaffen, bei dem die Zahl der für eine Holmabstandsänderung zu betätigenden Einrichtungen beachtlich vermindert ist. Der erfindungsgemäße Turnbarren ist, diese Aufgabe lösend, dadurch gekennzeichnet, daß die Ausgleichseinrichtung eine Zugfedereinrichtung mit einem eine progressive Federkennlinie aufweisenden Druckfederelement ist.

Es ist nicht etwa ein Zugfederelement verwendet, da sich dieses als zu lang erweist, wogegen ein Druckfederelement trotz des relativ großen erwünschten Federweges recht kurz und entsprechend leicht baut. Eine Holmabstandsänderung läßt sich durch Betätigen allein der beiden Verstelleinrichtungen stark vereinfacht bewirken. Die Schaffung eines Federelementes mit linearer konstanter Federkennlinie ist vermieden Die bei einem Druckfederelement normalerweise gegebene progressive Federkennlinie erweist sich als nicht störend, da die Sportler bzw. Sportlerinnen erfahrungsgemäß mit größerem Holmabstand eine größer werdende Spannkraft in der Verspannung wünschen. Wenn der Barren beim Beturnen bis zu seiner Elastizitätsgrenze belastet wird, dann wird er wegen der Zugfedereinrichtung nicht ruckartig hart, sondern wird "weich" begrenzt.

Besonders zweckmäßig und vorteilhaft ist es, wenn die Zugfedereinrichtung einerends unmittelbar am Boden festgelegt bzw. verankert ist. Es ist also ein Seilstück zwischen Zugfedereinrichtung und Boden vermieden, so daß ein Mitschwingen der doch relativ gewichtigen Zugfedereinrichtung unterdrückt ist.

Besonders zweckmäßig und vorteilhaft ist es noch, wenn von den beiden Seileinrichtungen jedes Barrenstützenpaares jeweils nur eine und zwar auf der gleichen Seite mit der Zugfedereinrichtung versehen ist. Es genügt, wenn nur zwei der vier Seileinrichtungen mit der Zugfedereinrichtung versehen sind.

Besonders zweckmäßig und vorteilhaft ist es auch, wenn das Druckfederelement ein Block aus elastisch zusammendrückbarem Kunststoff ist. Dieses Druckfederelement ist relativ leicht und baut relativ kurz.

Besonders zweckmäßig und vorteilhaft ist es dabei, wenn der Druckfederelement-Block mit umlaufenden Rillen versehen ist. Durch diese nutartigen Gebilde wird die Progressivität der Federkennlinie des Federelementes herabgesetzt. Mit wachsender Zahl an Rillen und wachsendem Rillenquerschnitt nimmt die Progressivität der Federkennlinie ab. Die Federcharakteristik ist also einstellbar.

Besonders zweckmäßig und vorteilhaft ist es weiterhin, wenn das Druckfederelement für einen Federweg von 8 bis 15 cm, vorzugsweise ca. 10 cm ausgelegt ist. Bei dieser Auslegung ist das Druckfederelement bei kleinstem Holmabstand bereits etwas komprimiert, d.h. unter Spannung und ist das Druckfederelement bei größtem Holmabstand maximal komprimiert.

In der Zeichnung ist eine bevorzugte Ausführungsform der Erfindung dargestellt und zeigt
- Fig. 1: eine Seitenansicht eines Turnbarrens mit Verspanneinrichtung und
- Fig. 2: in einem gegenüber Fig. 1 vergrößerten Maßstab eine Zugfedereinrichtung des Turnbarrens gemäß Fig. 1.

Der Turnbarren gemäß Zeichnung besitzt zwei waagerechte Holme (1), die jeweils von zwei Barrenstützen (2) getragen sind, wobei in Fig. 1 von den beiden Barrenstützen jedes Holmes nur einer gezeigt ist. Die Barrenstützen (2) sind jeweils unten am Boden (3) gelenkig festgelegt und sind oben, nahe dem oberen Ende der niedrigeren Barrenstützen mit Verstelleinrichtungen (4) versehen. Es ist zwischen den beiden Barrenstützen (2) eines Barrenstützenpaares je eine Verstelleinrichtung vorgesehen, die einen Abstandshalter darstellt, dessen Länge durch Schrauben veränderbar ist.

Jedem Barrenstützenpaar sind zwei Zugseileinrichtungen (5) zugeordnet, die an den oberen Enden der Barrenstützen (2) angreifen, miteinander einen Winkel bilden und hinab zum Boden (3) verlaufen. Jede Zugseileinrichtung besitzt ein Seil, dessen beiden Enden an den beiden Barrenstützen befestigt sind und das zwei einen Winkel miteinander bildende Zugseilabschnitte (6) bildet, die bei einer als Rolle ausgebildeten Ausgleichseinrichtung (7) ineinander übergehen. Die eine Ausgleichseinrichtung ist mittels eines Seilstückes (8) am Boden verankert. Die andere Ausgleichseinrichtung befindet sich an einem Ende eines Seilstückes (9), dessen anderes Ende an einer Zugfedereinrichtung (10) angreift, die andererseits gelenkig am Boden (3) festgelegt ist.

Gemäß Fig. 2 umfaßt die Zugfedereinrichtung (10) eine Hülse (11), die ein blockartiges, längliches, im Querschnitt rundes Druckfederelement (12) aufnimmt und mit einer aufgeschraubten Kappe (13) abgeschlossen ist. Die Kappe (13) ist mittels Hülsen (14) am Boden (3) gelenkig festgelegt. An der dem Boden (3) zugewendeten Stirnseite des Druckfederelementes (12) ist eine Platte (15) angeordnet, an der eine Stange (16) befestigt ist, die sich durch das Druckfederelement und den Boden der Hülse (11) erstreckt und dort einen Ring bildet, an dem das Seilstück (9) befestigt ist. Das Druckfederelement (12) ist mit untereinander gleichen umlaufenden Rillen (17) versehen, die ggf. voneinander gleichen Abstand aufweisen.

Das blockartige Druckfederelement (12) besteht z.B. aus Gummi oder einem geeigneten Kunststoff. Das Druckfederelement besteht z.B. aus einem zelligen Polyurethan-Elastomer, das ein leicht aufgeschäumtes Produkt mit einer Dichte von 200 bis 650 kg/m³ ist. Es entsteht durch Reaktion von Polyhydroxylkomponenten (Polyester oder Polyäther) mit Diisocyanaten und anschließender Umsetzung mit einem "Vernetzer". Solche Elastomere beruhen z.B. auf der Basis Polyester-Polyole und 1,5 - Naphtylendiisocyanat (NDI). Sie werden z.B. beschrieben im Sonderdruck aus ATZ, Automobil-Technische Zeitschrift, 80. Jahrgang, Nr. 2/78 Frankh'sche Verlagsbuchhandlung Stuttgart.

Die Progressivität der Federkennlinie kann linear oder zunehmend sein.

Die Federeinrichtung ist bei engstem Holmabstand von 50 bis 55 cm mit einem Federweg von 3 bis 4 cm vorgespannt und bringt dabei eine Kraft von 980 bis 1960 N (100 bis 200 kp) auf. Wenn der weiteste Holmabstand von 105 bis 110 cm eingestellt ist, liegt ein Federweg von 10 bis 12 cm mit einer Kraft von 3920 bis 5880 N (400 kp bis 600 kp) vor.

## Patentansprüche

1. Turnbarren mit Verspanneinrichtung, bei dem zwischen den beiden Barrenstützen (2) jedes der beiden Barrenstützenpaare eine Verstelleinrichtung (4) vorgesehen ist und bei dem seitlich neben jedem Barrenstützenpaar zwei Seileinrichtungen (5) vorgesehen sind, deren eines Ende jeweils an der Barrenstütze befestigt ist und für deren anderes Ende Angriff am Boden (3) vorgesehen ist, wobei zwischen dem einen Ende einer der Seileinrichtungen und dem Boden eine Ausgleichseinrichtung (7) vorgesehen ist, **dadurch gekennzeichnet,** daß die Ausgleichseinrichtung eine Zugfedereinrichtung (10) mit einem eine progressive Federkennlinie aufweisenden Druckfederelement (12) ist.

2. Turnbarren nach Anspruch 1, **dadurch gekennzeichnet,** daß die Zugfedereinrichtung (10) einerends unmittelbar am Boden (3) festgelegt (14) ist.

3. Turnbarren nach Anspruch 1 oder 2, **dadurch gekennzeichnet,** daß von den beiden Seileinrichtungen (5) jedes Barrenstützenpaares jeweils nur eine und zwar auf der gleichen Seite mit der Zugfedereinrichtung (10) versehen ist.

4. Turnbarren nach Anspruch 1 oder 2, **dadurch gekennzeichnet,** daß das Druckfederelement (12) ein Block aus elastisch zusammendrückbarem Kunststoff ist.

5. Turnbarren nach Anspruch 4, **dadurch gekennzeichnet,** daß der Druckfederelement (12)-Block mit umlaufenden Rillen (17) versehen ist.

6. Turnbarren nach einem der vorhergehenden Ansprüche, **dadurch gekennzeichnet,** daß das Druckfederelement (12) für einen Federweg von 8 bis 15 cm, vorzugsweise ca. 10 cm ausgelegt ist.

## Claims

1. Parallel bars for gymnastic exercising with a bracing device, comprising an adjusting device (4) between the two bar supports (2) of each of the two bar support pairs and two rope devices (5) adjacent to each bar support pair, one end of each rope device being fastened to the bar support, while the other end has a provision for application to the floor (3), with a compensating device (7) being provided between one end of one of the rope devices and the floor, characterized in that the compensating device is a tension spring device (10) with a compression spring element (12) having a progressive spring characteristic.

2. Parallel bars according to Claim 1. characterized in that one end of the tension spring device (10) is directly fixed (14) to the floor (3).

3. Parallel bars according to Claim 1 or 2, characterized in that only one of the two rope devices (5) of each bar support pair is provided with the tension spring device (10), this arrangement being on the same side.

4. Parallel bars according to Claim 1 or 2, characterized in that the compression spring element (12) is a block of elasticly compressible plastic material.

5. Parallel bars according to Claim 4, characterized in that the block forming the compression spring element (12) has circumferential grooves (17).

6. Parallel bars according to any of the preceding claims, characterized in that the compression spring element (12) is designed for a spring travel of 8 to 15 cm, preferably approximately 10 cm.

## Revendications

1. Barres de gymnastique avec hauban, dans lesquelles un dispositif de réglage (4) est prévu entre les deux supports de barre (2) de chacune des deux paires de supports de barre et dans lesquelles sont prévus latéralement près de chaque paire de supports de barre deux haubanages (5), dont une extrémité de chacun est fixée au support de barre, et pour la seconde extrémité desquels est prévu un accorchage au sol (3), un dispositif de compensation (7) étant prévu entre l'une des extrémités de l'un des haubanages et le sol, caractérisées en ce que le dispositif de compensation est un dispositif formant ressort de traction (10) avec un élément formant ressort de compression (12) présentant une courbe caractéristique de ressort progressive.

2. Barres de gymnastique selon la revendication 1, caractérisées en ce que le dispositif à ressort de traction (10) est fixé (14) à une extrémité directement sur le sol (3).

3. Barres de gymnastique selon la revendication 1 ou 2, caractérisées en ce que, des deux haubanages (5) de chaque paire de supports de barre, un seul est pourvu du dispositif formant ressort de traction (10), et ce du même côté.

4. Barres de gymnastique selon la revendication 1 ou 2, caractérisées en ce que l'élément formant ressort de compression (12) est un bloc de matière plastique compressible de manière élastique.

5. Barres de gymnastique selon la revendication 4, caractérisées en ce que le bloc de l'élément formant ressort de compression (12) est pourvu de rainures (17) circulaires.

6. Barres de gymnastique selon l'une quelconque des revendications précédentes, caractérisées en ce que l'élément formant ressort de compression (12) est conçu en vue d'un allongement de 8 à 15 cm, de préférence environ 10 cm.
